# EUROPÄISCHE PATENTSCHRIFT

(11) **EP 2 606 499 B1**
(45) Veröffentlichungstag und Bekanntmachung des Hinweises auf die Patenterteilung: **19.06.2019**
(21) Anmeldenummer: 11733581.0
(22) Anmeldetag: 07.07.2011
(51) Int. Cl.: H01F 29/02, H01F 29/04, H01H 9/00

(54) **STUFENTRANSFORMATOR MIT LASTSTUFENSCHALTER**
TAPPED TRANSFORMER WITH ON-LOAD TAP CHANGER
TRANSFORMATEUR À PRISES AVEC CHANGEUR DE PRISES EN CHARGE

(30) Priorität: 18.08.2010 DE 202010011521 U
(43) Veröffentlichungstag der Anmeldung: 26.06.2013
(73) Patentinhaber: Maschinenfabrik Reinhausen GmbH, 93059 Regensburg (DE)
(72) Erfinder: DONHAUSER, Juergen, 92421 Schwandorf (DE); MEISEL, Roland, 92536 Pfreimd (DE); PIRCHER, Christian, 93138 Lappersdorf (DE)
(86) Internationale Anmeldenummer: PCT/EP2011/003393
(87) Internationale Veröffentlichungsnummer: WO 2012/022396

(56) Entgegenhaltungen:
- EP-A1- 0 140 209
- WO-A1-2011/012181
- AT-B- 236 537
- DE-A1- 2 529 381
- DE-A1- 2 548 408
- DE-A1- 10 315 207
- DE-B3-102008 027 274
- DE-C- 676 208
- DE-C1- 10 102 310
- JP-A- 60 177 609

## Beschreibung

Die Erfindung betrifft einen Laststufenschalter zur unterbrechungslosen Umschaltung zwischen verschiedenen Wicklungsanzapfungen eines Stufentransformators
gemäß dem Oberbegriff des ersten Patentanspruches.

Laststufenschalter dienen bekanntermaßen zur unterbrechungslosen Umschaltung zwischen verschiedenen Wicklungsanzapfungen eines Stufentransformators und damit zur Spannungsregelung. Sie bestehen üblicherweise aus einem Wähler zur leistungslosen Vorwahl derjenigen Wicklungsanzapfung des Stufentransformators, auf die umgeschaltet werden soll, sowie einem Lastumschalter zur eigentlichen unterbrechungslosen Umschaltung von der bisherig beschalteten Wicklungsanzapfung auf die neue, vorgewählte Wicklungsanzapfung. Der Lastumschalter besitzt dazu die für eine solche unterbrechungslose, schnelle Umschaltung erforderlichen Bauteile, insbesondere einen Kraftspeicher, eine Antriebswelle, Schaltkontakte - dies können mechanische Schaltkontakte, Vakuumschaltzellen oder auch Thyristoren sein -, sowie Mittel zur Betätigung der Schaltkontakte in einer vorgegebenen Schaltsequenz bei jedem Umschaltvorgang.

Bekannte Lastumschalter weisen in der Regel zudem ein eigenes Ölgefäß, üblicherweise in Form eines geschlossenen Isolierstoffzylinders, auf, in dem sich, getrennt vom umgebenden Öl des Transformators, alle genannten Bauteile befinden. Direkt unterhalb des Lastumschalters, allerdings im Transformatoröl, befindet sich der Wähler angeordnet, der über eine Getriebestufe mit der zentralen Antriebswelle des Lastumschalters verbunden ist. Getrieben wird die zentrale Antriebswelle des Lastumschalters über einen außerhalb des Transformatorkessels angeordneten Motorantrieb, der mittels eines ebenfalls am Transformatorkessel außen entlang geführten Gestänge den Kraftspeicher langsam aufzieht und dabei gleichzeitig auch den Wähler betätigt. Die zentrale Antriebswelle ist damit sowohl für die Betätigung der Schaltkontakte des Lastumschalters während der eigentlichen schnellen Umschaltung, als auch zur Betätigung des direkt unterhalb des Lastumschalters angeordneten Wählers während des langsamen Aufziehvorgangs des Kraftspeichers zuständig.

Derartige Laststufenschalter sind seit Jahrzehnten am Markt etablierte Produkte und beispielweise aus der Firmendruckschrift der Anmelderin "Oiltap® M Laststufenschalter für Regeltransformatoren" bekannt. Auf Seite 1 der Firmendruckschrift ist ein gattungsgemäßer Laststufenschalter gezeigt, der im oberen Bereich, innerhalb des Isolierzylinders, einen Lastumschalter aufweist und direkt daran anschließend den über eine Getriebestufe mit der Antriebwelle des Lastumschalters verbundenen Wähler. Nicht gezeigt in dieser Darstellung ist der Kraftspeicher und der mittels eines Gestänges mit diesem in Wirkverbindung stehende Motorantrieb.

Dieser beschriebene und seit Jahrzehnten im Stand der Technik gängige Aufbau ist jedoch für den Trafobauer platzraubend, da er einen relativ großen Bauraum innerhalb des Transformatorkessel einnimmt und damit die Freiheitsgrade des Trafobauers bei der Konstruktion des eigentlichen Transformators im platzmäßig beschränkten Transformatorkessel einschränkt. Letzen Endes deshalb, weil für den Ort der Platzierung des Laststufenschalters ein relativ großer Bauraum innerhalb des Transformatorkessels frei gelassen werden muss und dieser Raum noch dazu nicht flexibel gestaltbar ist, sondern durch den aus dem Stand der Technik bekannten Aufbau des Laststufenschalters, bestehend aus Lastumschalter und direkte unterhalb angeordnetem Wähler, quasi vorgegeben ist.

Die Firmendruckschrift "Stufenschalter Typ G" der Anmelderin zeigt dabei eine typische Anordnung eines gattungsgemäßen Laststufenschalters in der Konfiguration, d. h. dem Zusammenspiel, Stufenschalter - Regeltransformator. Wie auf dem Deckblatt ersichtlich, wird ein derartiger Laststufenschalter, also Lastumschalter und dazugehöriger Wähler, in einem gewissen dielektrischen Abstand zu den einzelnen Wicklungen des Transformators innerhalb des Transformatorkessels und den Wandungen des Transformatorgehäuses angeordnet. Einen wesentlichen Platzbedarf innerhalb des Transformators nimmt dabei neben dem Laststufenschalter, bestehend aus Lastumschalter und sich direkt unterhalb anschließendem Wähler, die Installation der einzelnen, dielektrisch isolierten Kupferleitungen von den entsprechenden Wicklungsanzapfungen der Regelwicklung des Transformators zu den jeweiligen Wählerkontakten in Anspruch. Die Leitungsführung, am Transformatoraktivteil befestigt durch das Ableitgerüst, ist aber nicht nur zeitaufwändig in seiner Installation, sondern auf Grund seiner geforderten elektrisch leitenden Eigenschaften aus Kupfer gefertigt und damit sehr teuer.

DE 101 02 310 C1 offenbart einen Stufentransformator mit einem Thyristor-Stufenschalter, der aus einem mechanischen Stufenwähler und einem Lastumschalter mit Thyristoren als Schaltmitteln besteht. Dabei ist der Stufenwähler im ölgefüllten Transformatorkessel untergebracht, während der Lastumschalter mit den Thyristoren sich in einem seitlich angebauten separaten Gehäuse in Luft befindet.

DE 676 208 offenbart einen Stufentransformator mit einem Stufenschalter, der unmittelbar neben der Regelwicklung des Transformators in den Ölkessel des Transformators angeordnet ist.

Weitere Stufentransformatoren mit Stufenschalter sind in DE 25 29 381, DE 103 15 207 A1, DE 10 2008 027 274 B3, EP 0 140 209 A1, DE 25 48 408 und JP 60177609 offenbart.

Aufgabe der vorliegenden Erfindung ist es daher, einen Laststufenschalter der eingangs genannten Art anzugeben, der dem Trafobauer eine flexiblere Gestaltungsmöglichkeit seines Transformators erlaubt und zudem die platzraubende und teure Leitungsführung mit samt des Ableitgerüstes entbehrlich macht.

Diese Aufgabe wird durch einen Laststufenschalter mit den Merkmalen des ersten Patentanspruches gelöst. Die Unteransprüche betreffen dabei besonders bevorzugte Weiterbildungen der Erfindung.

Die allgemeine erfinderische Idee besteht darin, die bisher statische Konstruktion des Laststufenschalters, bestehend aus Lastumschalter und sich direkt darunter anschließendem Wähler, aufzulösen und eine räumliche Trennung der beiden Baugruppen Lastumschalter und Wähler herbeizuführen, indem der Wähler dabei möglichst in der Nähe der Wicklungsanzapfungen der Regelwicklung des Stufentransformators angeordnet wird. Damit können die Verbindungsleitungen zwischen den entsprechenden Anschlusskontakten des Wählers und den einzelnen Wicklungsanzapfungen der Regelwicklungswicklung des Stufentransformators auf ein Minimum verkürzt werden, insbesondere macht dies die aufwändige und teure Leitungsführung mit samt dem Ableitgerüst entbehrlich.

Gemäss der Erfindung wird der wenigstens eine Wähler direkt an den Wicklungsanzapfungen der Regelwicklung des Transformators, also in dessen Zwickel, angeordnet. Indem der bisher vorgesehene Bauraum für den Wähler innerhalb des Transformatorkessel damit wegfallen kann und dieser statt dessen in dem ohnehin vorhanden Bauraum des Zwickel, direkt an den Wicklungsanzapfungen der Regelwicklung der Transformatorwicklung, platziert wird, schafft die räumliche Auflösung der Baugruppen Lastumschalter- Wähler im Transformatorkessel Platz.

Nach einer weiteren bevorzugten Ausführungsform der Erfindung wird das Gestänge, welches den Motorantrieb mit dem Kraftspeicher des Lastumschalters verbindet, direkt im Inneren des Transformatorkessel vom Lastumschalter zum Wähler weitergeführt und damit auf besonders einfache Weise genutzt, auch den Wähler anzutreiben.

Nach einer nochmals weiteren Ausführungsform der Erfindung wird das Gestänge dabei nicht mehr, wie bisher, an der Außenseite des Trafokessels entlang zu dessen Oberseite geführt und dort erst mit dem Kraftspeicher des Laststufenschalters verbunden, sondern direkt durch eine seitliche Wandung des Transformatorkessels.

Nach einer wiederum weiteren bevorzugten Ausführungsform der Erfindung werden der Lastumschalter und der wenigstens eine Wähler jeweils mit einem speziellen Antrieb, beispielsweise in Form eines motorischen Direktantriebes, betätigt. Dieser macht den bisher funktional notwendigen zentralen Motorantrieb samt aufwändigem Gestänge zum Lastumschalter entbehrlich und kann direkt oberhalb oder unterhalb des Lastumschalters oder des wenigstens einen Wählers angeordnet werden. Handelt es sich bei dem motorischen Direktantrieb um einen Linear- oder Torquemotor, so kann bei dem Lastumschalter zudem auf den ansonsten funktional zwingend erforderlichen Federkraftspeicher verzichtet werden.

Die Erfindung wird nachfolgend an Hand einer Figur noch beispielhaft näher erläutert.

Es zeigt
- Figur 1: eine schematische Darstellung eines erfindungsgemäßen Laststufenschalter mit räumlich getrenntem Lastumschalter und Wähler.

In Figur 1 ist ein Transformatorkessel 1 gezeigt, in dessen Inneren sich ein Joch 7 befindet, an dem wenigstens eine Wicklung, umfassend eine Stammwicklung und eine Regelwicklung mit Wicklungsanzapfungen 8, angeordnet ist. An der äußeren seitlichen Wandung des Trafokessels 1 befindet sich weiterhin ein Motorantrieb 2, der über ein Gestänge 3 eine Wirkverbindung zu einem im Inneren des Transformatorkessels 1 angeordneten Lastumschalter 4 und wenigstens einem Wähler 5 herstellt. Bei dem Lastumschalter 4, der in dieser Figur 1 nur in sehr abstrahierter Form dargestellt ist, handelt es sich um einen beispielsweise aus der bereits genannten Firmendruckschrift "Oiltap® M Laststufenschalter für Regeltransformatoren" der Anmelderin bekannt gewordenen Lastumschalter 4. Dieser Lastumschalter 4 ist über Leitungen 6 mit dem entsprechenden Wähler 5 elektrisch verbunden. Erfindungsgemäß wird der wenigstens eine Wähler 5 direkt an Wicklungsanzapfungen 8 der Regelwicklung des Transformators positioniert, was die Verbindungsleitungen zwischen den entsprechenden Anschlusskontakten des Wählers und den einzelnen Wicklungsanzapfungen 8 der Regelwicklung des Stufentransformators auf ein Minimum verkürzt. Insbesondere entfallen mit der erfindungsgemäßen Lösung die in der Installation aufwändigen und zudem teuren Verbindungsleitungen mit samt dem Ableitgerüst. Das zentral über einen einzigen Motorantrieb 2 angetriebene Gestänge 3 ist derart ausgebildet, dass es sowohl mit dem Lastumschalter 4 als auch mit dem wenigstens einem Wähler 5 in Wirkverbindung steht.

## Patentansprüche

1. Stufentransformator, umfassend
- einen Transformatorkessel (1), in dem wenigstens eine Wicklung, umfassend eine Stammwicklung und eine Regelwicklung mit Wicklungsanzapfungen (8), angeordnet ist;
- einen Laststufenschalter zur unterbrechungslosen Umschaltung zwischen den Wicklungsanzapfungen der Regelwicklung, aufweisend
• einen Wähler (5) zur leistungslosen Anwahl der jeweiligen Wicklungsanzapfung (8), auf die umgeschaltet werden soll, und
• einen Lastumschalter (4) zur eigentlichen Umschaltung von der beschalteten auf die neue, vorgewählte Wicklungsanzapfung (8);
wobei
- der Wähler (5) und der Lastumschalter (4) räumlich getrennt voneinander angeordnet sind;
**dadurch gekennzeichnet, dass**
- der Wähler (5) direkt an den Wicklungsanzapfungen (8) der Regelwicklung des Stufentransformators, in dem Bauraum eines in dem Tansformatorkessel vorhandenen Zwickels angeordnet ist.

2. Stufentransformator nach dem vorigen Anspruch, wobei
- der Wähler (5) und der Lastumschalter (4) über ein gemeinsames Gestänge (3) angetrieben werden.

3. Stufentransformator nach dem vorigen Anspruch, wobei
- das Gestänge (3) durch die seitliche Wandung in den Transformatorkessel (1) geführt ist.

4. Stufentransformator nach Anspruch 1, wobei
- der Lastumschalter (4) im Inneren des Transformatorkessels (1) angeordnet ist.

## Claims

1. Tapped transformer comprising:
- a transformer vessel (1), in which at least one winding comprising a main winding and a regulating winding with winding taps (8), is arranged,
- an on-load tap changer for uninterrupted switching over between the winding taps of the regulating winding, comprising
• a selector (5) for power-free selection of the respective winding tap which is to be switched over to and
• a load changeover switch (4) for the actual switching over from the connected to the new, preselected winding tap (8),
wherein
- the selector (5) and the load changeover switch (4) are arranged spatially separately from one another,
**characterised in that**
- the selector (5) is arranged directly at the winding taps (8) of the regulating winding of the tapped transformer, in the constructional space of an interstice present in the transformer vessel.

2. Tapped transformer according to the preceding claim, wherein
- the selector (5) and the load changeover switch (4) are drivable by way of a common linkage (3).

3. Tapped transformer according to the preceding claim, wherein
- the linkage (3) is led through the lateral wall into the transformer vessel (1).

4. Tapped transformer according to claim 1, wherein
- the load changeover switch (4) is arranged in the interior of the transformer vessel (1).

## Revendications

1. Transformateur à gradins comprenant :
- une cuve de transformateur (1) dans laquelle est monté au moins un enroulement comprenant un enroulement de base et un enroulement de réglage ayant des prises d'enroulement (8),
- un commutateur à gradins en charge pour permettre d'effectuer une commutation sans interruption entre les prises d'enroulement de l'enroulement de réglage, comprenant :
• un sélecteur (5) permettant une sélection sans puissance de la prise d'enroulement (8) respective sur laquelle la commutation doit être effectuée, et
• un commutateur de réglage en charge (4) pour permettre d'effectuer la commutation proprement dite entre la prise d'enroulement (8) branchée et la nouvelle prise d'enroulement présélectionnée (8),
- le sélecteur (5) et le commutateur de réglage en charge (4) étant séparés spatialement l'un de l'autre,
**caractérisé en ce que**
- le sélecteur (5) est directement monté sur les prises d'enroulement (8) de l'enroulement de réglage du transformateur à gradins, dans le volume d'encombrement d'un gousset situé dans la cuve du transformateur.

2. Transformateur à gradins conforme à la revendication précédente, dans lequel le sélecteur (5) et le commutateur de réglage en charge (4) sont actionnés par l'intermédiaire d'une tringlerie (3) commune.

3. Transformateur à gradins conforme à la revendication précédente, dans lequel la tringlerie (3) est guidée par les parois latérales dans la cuve du transformateur (1).

4. Transformateur à gradins conforme à la revendication 1,
dans lequel le commutateur de réglage en charge (4) est monté à la partie interne de la cuve du transformateur (1).
